# EUROPÄISCHE PATENTSCHRIFT

(11) **EP 1 342 907 B1**
(45) Veröffentlichungstag und Bekanntmachung des Hinweises auf die Patenterteilung: **15.04.2009**
(21) Anmeldenummer: 02026757.1
(22) Anmeldetag: 29.11.2002
(51) Int. Cl.: F02M 25/07

(54) **Ventileinrichtung**
Valve system
Système de soupape

(30) Priorität: 02.03.2002 DE 10209335
(43) Veröffentlichungstag der Anmeldung: 10.09.2003
(73) Patentinhaber: Pierburg GmbH, 41460 Neuss (DE)
(72) Erfinder: Köster, Andreas, 45149 Essen (DE)
(74) Vertreter: Patentanwälte ter Smitten

(56) Entgegenhaltungen:
- DE-A1- 19 904 622
- FR-A- 2 724 976
- FR-A- 2 772 429
- US-A- 4 666 124

## Beschreibung

Die Erfindung betrifft eine Ventileinrichtung nach dem Oberbegriff des Hauptanspruchs.

Der prinzipielle Aufbau solcher Ventileinrichtungen ist allgemein bekannt. Hinsichtlich der Öffnung einer Steuerfläche und somit der fluidischen Verbindung von einem Eintritts- zu einem Austrittskanal des Ventils gibt es insbesondere zwei verschiedene Möglichkeiten, entweder durch Abheben eines Schaltelements von der Steuerfläche wie beim Hubventil oder durch Verdrehen des Schaltelements gegenüber der Steuerfläche, wodurch definierte Durchgangsöffnungen des Schaltelements exakt über die Eintrittskanäle oder den Eintrittskanal des Ventils gelegt werden. Ein solches Drehschieberventil ist beispielsweise in der noch nicht veröffentlichten Patentanmeldung mit dem Aktenzeichen 10101412.0 beschrieben. Die Funktions- und Bauweise von Hubventilen ist allgemein bekannt.

Aus der FR 2 772 429 und der US 4,666,124 sind Tellerventile bekannt, deren Ventilstange über eine Kulisse derart geführt sind, dass sie beim Abheben vom Ventilsitz eine kombinierte Hub- Drehbewegung ausführen. Aus der DE 1990462 ist ein Tellerventil bekannt, das ein Schaltelement aufweist, das ein Querschnitt Kreisförming ist und konturierte Durchgangs offnungen aufweist. Diese Ventile sind jedoch nicht zur geregelten Zuführung des Fluids zu verschiedenen Auslässen geeignet.

Bei einem Drehschieberventil wird eine Ventilstange bzw. -welle als Drehachse des Schaltelementes über ein Antriebsmodul angetrieben. Die Schaltelemente sind in der Regel kreisrund und besitzen Durchgangsöffnungen, die bei Verdrehen mit den Öffnungen einer Steuerfläche korrespondieren und auf diese Art und Weise die fluidische Verbindung zwischen Ventileintrittsöffnung und Ventilaustrittsöffnung herstellen.

Nachteil eines solchen Drehschieberventils ist der hohe Verschleiß, der durch die Reibung bei der Drehbewegung zwischen Schaltelement und Steuerfläche entsteht. Dies führt zu Leckagen am Ventil und somit zu einer geringeren Lebensdauer. Bei einem Hubventil können Verklebungen, die insbesondere durch den Einfluß von Öl und Kraftstoffadditiven oder auch anderen Verunreinigungen im Abgas in bestimmten Temperaturbereichen entstehen, zu einer Fehlfunktion des Ventils führen. Solche Verklebungen führen auch zu Problemen an Drehschieberventilen, sind hier jedoch durch die scherende Bewegung des Schaltelementes zur Steuerfläche mit geringerer Kraft zu lösen.

Der Erfindung liegt nun die Aufgabe zugrunde, eine Ventileinrichtung mit Verstellvorrichtung zu schaffen, welches den Verschleiß der Dichtflächen reduziert und gleichzeitig Verklebungen beseitigt.

Diese Aufgabe wird durch den kennzeichnenden Teil des Hauptanspruchs gelöst.

Hierdurch wird, nachdem ein Spalt durch die kombinierte Hub- Drehbewegung zeugt ist, noch eine weitere Drehbewegung ausgeführt. Hierdurch erhöht sich die Überdeckung der Durchgangsöffnungen im Schaltelement und in der feststehenden Steuerfläche, wodurch die Durchflußmenge verändert und auch geregelt werden kann.

Diese Hub- Drehbewegung wird im beschriebenen Anwendungsbeispiel durch eine Kulisse mit einer Führungskontur, die eine Steigung enthält, und einem in der Führungskontur zwangsgeführten Knebel, der fest mit der Ventilstange verbunden ist, realisiert. Durch Drehen der Ventilstange bzw. der Drehachse und damit des fest verbundenen Schaltelementes über einen Antrieb kann nun das Ventil geöffnet bzw. geschlossen werden.

Durch eine umlaufende Dicht- und Schabkante um die Durchgangsöffnungen des Schaltelementes können nun durch die Drehbewegung entstehende Verklebungen scherend gelöst und gleichzeitig durch die Hubbewegung ein permanentes Reiben zwischen der Schabkante und der Steuerfläche verhindert werden, was den Verschleiß im Vergleich zu einem üblichen Drehschieberventil deutlich reduziert. Auf diese Weise können also die Vorteile des Hubventils, insbesondere der geringe Verschleiß, mit den Vorteilen des Drehschieberventils, insbesondere das mögliche Abscheren von Verklebungen, miteinander kombiniert werden.

Um die Durchgangsöffnungen am Schaltelement befinden sich Schabkanten, die beim Schließen des Ventils durch die Hub- Drehbewegung mögliche Verschmutzungen im Dichtbereich wegschieben und somit die Dichtflächen reinigen. Eine direkt an die Schabkante anschließende Dichtkante erzielt die Dichtwirkung zwischen dem Schaltelement und der Steuerfläche. Auch eine Kante, die Dicht- und Schabfunktion kombiniert ist vorstellbar.

Ein Schließen des Ventils bei einer auftretenden Fehlfunktion des Systems kann durch eine Rückdrehfeder an der Kulisse sichergestellt werden.

Ein Ausführungsbeispiel einer solchen Ventileinrichtung mit Verstellvorrichtung ist in der Zeichnung dargestellt und wird nachfolgend beschrieben.

Figur 1 zeigt eine perspektivische Ansicht der Ventileinrichtung mit Verstellvorrichtung in vollständig geöffneter Stellung.

Figur 2 zeigt eine perspektivische Darstellung der Unterseite des Schaltelementes sowie einen geschnittenen Teil der Steuerfläche.

Die in den Figuren 1 und 2 dargestellte erfindungsgemäße Ventileinrichtung mit Verstellvorrichtung befindet sich üblicherweise innerhalb eines hier nicht dargestellten Ventilgehäuses. Eine Ventilstange bzw. -welle 1, die sich im Ventilgehäuse befindet, ist an ihrer ersten Seite fest mit einem Schaltelement 2, an ihrem zweiten Ende mit einem hier nicht dargestellten Antrieb, in der Regel ein Elektromotor, verbunden, der das Schaltelement 2 über die Ventilstange 1 in Drehung setzt. Das Schaltelement 2 weist Durchgangsöffnungen 3 auf, durch die ein Fluid bei geöffneter Stellung des Ventils strömen kann. Am oberen Ende der Ventilstange 1 befindet sich eine Bohrung 4, in die ein Knebel 5 mittels Preßsitz gesteckt ist. Dieser Knebel 5 greift formschlüssig in zwei Führungskonturen 6 einer Kulisse 7 ein, die im vorliegenden Anwendungsbeispiel die Form eines Hohlzylinders aufweist.

Bei Verdrehen der Ventilstange 1 muß der Knebel 5 genau der Kontur 6 folgen und mit ihm auch die Ventilstange 1 bzw. das Schaltelement 2, welches im vorliegenden Fall einen kreisrunden Querschnitt aufweist. Im ersten Bereich 8 weist die Kontur 6 eine zum Schaltelement 2 parallele Form auf, so daß das Schaltelement 2 in diesem ersten Bereich eine reine Drehbewegung ausführt. Im daran anschließenden Bereich 9 weist die Kontur 6 eine umlaufende Steigung zum Schaltelement 2 hin gerichtet auf, so daß das Schaltelement 2 eine kombinierte Dreh- und Hubbewegung ausführt. Als Gegenstück zum Schaltelement 2 befindet sich an der der Ventilstange 1 abgewandten Seite eine Steuerfläche 10, die in der Regel feststehend und mit dem Ventilgehäuse verbunden ist. Diese Steuerfläche 10 weist ebenfalls konturierte Durchgangsöffnungen 13 auf, die mit denen des Schaltelementes 2 korrespondieren. An der Unterseite des Schaltelementes 2 befinden sich Dichtkanten 11 und Schabkanten 12, die die konturierten Durchgangsöffnungen 3 des Schaltelementes 2 umschließen. Bei vollständig geschlossenem Ventil findet keine Überdeckung der Durchgangsöffnungen 3,13 von Schaltelement 2 und Steuerfläche 10 statt und die Dichtung zwischen einer Eintrittsseite und einer Austrittsseite des Ventils findet über diese Dichtkanten 11 statt. Der Knebel 5 befindet sich zu diesem Zeitpunkt am Anschlag des Konturbereiches 9.

Beginnt nun die Drehung der Drehachse 1 über den Antrieb folgt der Knebel 5 der Kontur 6 im Bereich 9 und es findet eine kombinierte Hub- Drehbewegung des Schaltelementes 2 statt. Dabei werden durch die Drehbewegung Verunreinigungen über die Schabkanten 12 des Schaltelementes 2 von der Steuerfläche 10 entfernt. Gleichzeitig entsteht ein kleiner Spalt durch das leichte Anheben der Ventilstange 1 mit dem Schaltelement 2 durch die Führungskontur 6, der am größten ist, wenn das Ende des Bereiches 9 durch den Knebel 5 erreicht ist. Durch diese Hubbewegung wird eine zu große Reibung zwischen den Schabkanten 12 des Schaltelementes 2 und der Steuerfläche 10 verhindert. Während der weiteren Drehbewegung der Ventilstange 1 und somit des Schaltelementes 2 in den Bereich 8 der Führungskontur 6, findet eine wachsende Überdeckung der Durchgangsöffnungen 3,13 von Schaltelement 2 und Steuerfläche 10 statt.

Sowohl mit dem sich erweiternden Spalt zwischen dem Schaltelement 2 und der Steuerfläche 10 während der kombinierten Hub- Drehbewegung als auch mit steigender Überdeckung der Durchgangsöffnungen 3,13 während der reinen Drehbewegung wächst auch der Fluidstrom von der Eintrittsseite zur Austrittsseite des Ventils. Die Eintrittsseite befindet sich hier an der dem Schaltelement 2 abgewandten Seite der Steuerfläche 10, die Austrittsseite des Ventils an der dem Steuerelement 10 abgewandten Seite des Schaltelementes 2. Je nach Stellung der Drehachse 1 des Ventils kann somit der Volumenstrom des Fluids verändert und bei entsprechender Steuerung des Stellantriebs geregelt werden.
Bei der schließenden Bewegung des Ventils wird die Ventilstange bzw. -welle 1 in umgekehrter Richtung gedreht und führt dementsprechend zunächst eine reine Drehbewegung bei Durchlaufen des Knebels 5 im Bereich 8 und später bei Durchlaufen des Bereichs 9 des Knebels eine kombinierte Hub- Drehbewegung aus. Auch hier werden während der kombinierten Hub- Drehbewegung vor der Berührung der Dichtfläche 11 des Schaltelementes 2 und der Steuerfläche 10 Verunreinigungen von der Steuerfläche 10 durch die Schabkanten 12 des Schaltelementes 2 gelöst.

Es sollte klar sein, daß sowohl die Bauform des Ventilgehäuses als auch die Ausgestaltung von Kulisse 7, Führungskontur 6, Ventilstange 1, Schaltelement 2 und Steuerfläche 10 sowie die Art des Antriebs unterschiedlich ausgeführt werden können.

## Patentansprüche

1. Ventileinrichtung für eine Verbrennungskraftmaschine mit einem Gehäuse, einer Verstellvorrichtung, einem Antrieb, einer Ventilstange (1) bzw. -welle, einem Schaltelement (2) und einer Steuerfläche (10) wobei die angetriebene Ventilstang (1) das mit ihr fest verbunden Schaltelement (2) entsprechend der Verstellvorrichtung relativ zur Steuerfläche (10) bewegt, was ein Öffnen und Schließen des Ventils verursacht, wobei die Verstellvorrichtung derartig ausgebildet ist, daß das Schaltelement (2) eine kombinierte Hub- und Drehbewegung ausführt, **dadurch gekennzeichnet, daß** das Schaltelement (2) im Querschnitt kreisförmig ist und konturierte Durchgangsöffnungen (3) aufweist, wobei die Verstellvorrichtung derart ausgebildet ist, dass sich an die kombinierte Hub- Drehbewegung eine reine Drehbewegung anschließt.

2. Ventileinrichtung nach Anspruch 1, **dadurch gekennzeichnet, daß**
die Verstellvorrichtung aus einer Kulisse (7), besteht, die eine Führungskontur (6) aufweist.

3. Ventileinrichtung nach Anspruch 1 oder 2, **dadurch gekennzeichnet, daß**
die Ventilstange bzw. -welle (1) über ein Verbindungsstück formschlüssig mit der oder den Führungskonturer (6) der Kulisse (7) verbunden ist und somit das Schaltelement durch die Führungskonturen 6 zwangsgeführt wird.

4. Ventileinrichtung nach einem der vorhergehenden Ansprüche, **dadurch gekennzeichnet, daß**
das Verbindungsstück radial zur Ventilstange (1) und in Höhe der Führungskontur (6) der Kulisse (7) angebracht ist.

5. Ventileinrichtung nach einem der vorhergehenden Ansprüche, **dadurch gekennzeichnet, daß**
das Verbindungsstück ein Knebel oder ein Metallstift (5) ist, der kraft- oder stoffschlüssig mit der Ventilstange (1) verbunden ist.

6. Ventileinrichtung nach einem der vorhergehenden Ansprüche, **dadurch gekennzeichnet, daß**
die Führungskontur (6) der Kulisse (7) im weiter vom Schaltelement (2) entfernten Bereich (8) parallel zum Schaltelement (2) verläuft und im sich an den Bereich (8) anschließenden Bereich (9) eine umlaufende Steigung in Richtung des Schaltelementes (2) aufweist.

7. Ventileinrichtung nach einem der vorhergehenden Ansprüche, **dadurch gekennzeichnet, daß**
die Steuerfläche (10) ein feststehendes kreisförmiges Element mit konturierten Durchgangsöffnungen (13) ist, die mit den konturierten Durchgangsöffnungen (3) des Schaltelementes (2) korrespondieren.

8. Ventileinrichtung nach einem der vorhergehenden Ansprüche, **dadurch gekennzeichnet, daß**
die konturierten Durchgangsöffnungen (3) des Schaltelementes (2) umlaufende Dicht- (11) und Schabekanten (12) aufweisen.

## Claims

1. A valve means for an internal combustion engine, comprising a housing, an adjustment device, a drive, a valve rod (1) or shaft, a switch element (2) and a control surface (10), the driven valve rod (1) moving the switch element (2) securely connected therewith relative to the control surface (10) corresponding to the adjustment device, whereby the valve is opened and closed, said adjustment device being configured such that the switch element (2) performs a combined lifting and rotary movement, **characterized in that** the switch element (2) is circular in cross section and has contoured passage openings (3), said adjustment device being configured such that the combined lifting/rotary movement is followed by a pure rotary movement.

2. The valve means of claim 1, **characterized in that** the adjustment device is formed by a slotted piece (7) having a guide contour (8).

3. The valve means of claim 1 or 2, **characterized in that** a connecting member positively connects the valve rod or shaft (1) with the guide contour or contours (6) of the slotted piece (7), the switch element thus being compulsorily guided by the guide contours (6).

4. The valve means of one of the preceding claims, **characterized in that** the connecting member is provided radially to the valve rod (1) and at the level of the guide contour (6) of the slotted piece (7).

5. The valve means of one of the preceding claims, **characterized in that** the connecting member is a toggle or a metal pin (5) which is connected with the valve rod (1) in a force-fit or a substance-to-substance bond.

6. The valve means of one of the preceding claims, **characterized in that** the guide contour (6) of the slotted piece (7) is in parallel with the switch element (2) in the region (8) remote from the switch element (2) and comprises a circumferential rise towards the switch element (2) in the region (9) following the region (8).

7. The valve means of one of the preceding claims, **characterized in that** the control surface (10) is a stationary circular element with contoured passage openings (13) matching the contoured passage openings (3) in the switch element (2).

8. The valve means of one of the preceding claims, **characterized in that** the contoured passage openings (3) of the switch elements (2) comprise circumferential sealing edges (11) and scraping edges (12).

## Revendications

1. Système de soupape pour un moteur à combustion interne, comprenant un boîtier, un dispositif d'ajustement, un moyen d'entraînement, une tige ou un arbre de soupape (1), un élément de commutation (2) et une surface de commande (10), la tige de soupape (1) entraînée déplaçant l'élément de commutation (2), fixement attachée à ladite tige, par rapport à la surface de commande (10) conformément au dispositif d'ajustement, ainsi effectuant l'ouverture et la fermeture de la soupape, le dispositif d'ajustement étant configuré de sorte que l'élément de commutation (2) fait un mouvement combiné de levage et de rotation, **caractérisé en ce que** l'élément de commutation (2) présente une section circulaire et comprend des ouvertures de passage (3) contourées, le dispositif d'ajustement étant configuré de sorte qu'un mouvement purement rotatif suit au mouvement combiné de levage et de rotation.

2. Système de soupape selon la revendication 1, **caractérisé en ce que** le dispositif d'ajustement est formé par une coulisse (7) présentant un contour de guidage (6).

3. Système de soupape selon la revendication 1 ou 2, **caractérisé en ce que** la tige ou l'arbre de soupape (1) est liée par engagement positif, par un élément de liaison, avec la contour ou les contours de guidage (6) de la coulisse (7), l'élément de commutation (2) étant ainsi guidé forcément par les contours de guidage (6).

4. Système de soupape selon l'une quelconque des revendications précédentes, **caractérisé en ce que** l'élément de liaison est attaché radialement par rapport à la tige de soupape (1) et au niveau du contour de guidage (6) de la coulisse (7).

5. Système de soupape selon l'une quelconque des revendications précédentes, **caractérisé en ce que** l'élément de liaison est un garrot ou une goupille métallique (5) connecté avec la tige de soupape (1) à force ou de manière intégrale.

6. Système de soupape selon l'une quelconque des revendications précédentes, **caractérisé en ce que**, dans la région plus éloignée de l'élément de commutation (2), le contour de guidage (6) de la coulisse (7) s*étend en parallèle à l'élément de commutation (2) et, dans la région (9) adjacente à la région (8), le contour présente une inclinaison périphérique vers l'élément de commutation (2).

7. Système de soupape selon l'une quelconque des revendications précédentes, **caractérisé en ce que** la surface de commande (10) est un élément fixe circulaire avec des ouvertures de passage contourées (13) correspondant avec les ouvertures de passage contourées (3) de l'élément de commutation (2).

8. Système de soupape selon l'une quelconque des revendications précédentes, **caractérisé en ce que** les ouvertures de passage contourées (3) de l'élément de commutation (2) comprennent des bords périphériques d'étanchéité (11) et de raclage (12).
